# EUROPÄISCHE PATENTSCHRIFT

(11) **EP 1 443 834 B1**
(45) Veröffentlichungstag und Bekanntmachung des Hinweises auf die Patenterteilung: **17.01.2007**
(21) Anmeldenummer: 02787592.1
(22) Anmeldetag: 07.11.2002
(51) Int. Cl.: A43B 11/00

(54) **VORRICHTUNG ZUR FUSSBEKLEIDUNG**
APPARATUS FOR FOOTWEAR
DISPOSITIF POUR CHAUSSURE

(30) Priorität: 07.11.2001 DE 20118134 U
(43) Veröffentlichungstag der Anmeldung: 11.08.2004
(73) Patentinhaber: Neumeyer, Max, 64289 Darmstadt (DE)
(72) Erfinder: Neumeyer, Max, 64289 Darmstadt (DE)
(74) Vertreter: Mergel, Volker
(86) Internationale Anmeldenummer: PCT/EP2002/012434
(87) Internationale Veröffentlichungsnummer: WO 2003/039283

(56) Entgegenhaltungen:
- DE-U1- 20 118 134
- US-A- 1 530 583
- US-A- 4 519 150
- US-A- 5 282 327
- US-A- 5 481 814
- US-B1- 6 189 239
- US-B1- 6 295 745

## Beschreibung

Die Erfindung betrifft eine Vorrichtung zur Fußbekleidung, insbesondere einen Schuh.

Schuhe müssen zum An- und Ausziehen geöffnet und geschlossen werden und sich dabei an die individuelle Fußform anpassen. Es gibt eine Vielzahl verschiedener Schließmechanismen. Zu nennen sind hier Schnürschuhe, Schuhe mit Reißverschlüssen, Klett-Verschlüssen, Druckknöpfen oder ähnlichen Schließmechanismen.

Bei diesen Schließmechanismen ist beim An- und Ausziehen der Schuhe die Zuhilfenahme der Hände notwendig. Dies hat den Nachteil, dass sich der Träger bücken oder setzen muss, was besonders älteren oder behinderten Menschen mitunter schwer fällt.

Durch den Einsatz von elastischem Obermaterial lässt sich das Einsteigen in den Schuh auch ohne Zuhilfenahme der Hände erreichen, allerdings fehlt es in diesem Fall an dem erwünschten sicheren Halt, da ein leichtes Hineinschlüpfen auch ein leichtes Herausschlüpfen zur Folge hat. Desweiteren kann das Obermaterial nicht aus Leder sein, was zu Einschränkungen des Designs führt.

Es gibt eine Vielzahl von Erfindungen, deren Ziel eine Erleichterung des An- und Ausziehens der Schuhe ist.

Folgende Druckschriften enthalten Ideen zur Erleichterung des An- und Ausziehens von Schuhen: US 5,481,814, OE 312 467, DE 41 07 376 A1, DE 198 33 801 A1, DE 197 50 054 A1, DE OS 19 31 800, US 6,189,239, US 5,282,327.

Die Druckschrift OE 312 467 beschreibt einen Schuh mit einer im Ruhezustand permanent nach unten federnden Sohle, die sich bei Belastung gerade biegt und am Fersenteil des Fußes in ihrer belasteten Position fixiert oder verklemmt wird. Diese Konstruktion hat jedoch den Nachteil, daß die zum Halten der Schuhposition notwendigen Kräfte lediglich über bestimmte Muskeln im Fuß oder der Wade aufgebracht werden, was eine sehr unangenehme und unbequeme Tragesituation hervorruft. Wird der Schuh jedoch mit sekundären Fixierungen versehen, so läuft dies der federnden Konstruktion der Schuhsohle zuwider, da wieder die Hände bis an den Fuß herangebracht werden müssen.

In der Druckschrift DE 41 07 376 A1 wird das An- und Ausziehen der Schuhe ohne Hände dadurch ermöglicht, dass das Fersenteil nach hinten unten weggeklappt werden kann, damit der Fuß leicht in den Schuh hineinschlüpfen kann. Nach dem Einsteigen in den Schuh wird das Fersenteil nach oben geklappt, wobei es in einer Rasterung arretiert wird. Diese Konstruktion ist aufwendig und steif. Der Schuh verliert so seine für den Fuß angenehme Flexibilität.

Gemäß der Druckschrift DE 198 33 801 A1 wird vorgeschlagen, das Problem des An- und Ausziehen des Schuhs durch den Einsatz von Elektromotoren zu lösen. Durch ein Zugsystem, das durch einen Elektromotor angetrieben wird, lässt sich die Öffnung des Schuhs verkleinern. Ein federndes Element bildet einen Widerstand, wodurch der Schuh immer wieder in seinen geöffneten Zustand zurückkehrt.

In der Druckschrift DE 197 50 054 A1 wird der bekannte Schnürmechanismus auf einen Bügel reduziert, der auch durch z.B. den anderen Fuß betätigt werden kann. Durch das Umlegen des Bügels wird eine vorher auf den jeweiligen Fuß eingestellte Schnürung gespannt und arretiert. Diese Konstruktion bedingt eine aufwändige Konstruktion auf und im Obermaterial des Schuhs, wodurch die Erscheinung des Schuhs beeinträchtigt wird.

Weitere Druckschriften, wie die DE-OS 19 31 800 beschreiben einen Klappschuh mit einem Verschlusssystem, ebenso wie die Patentschrift US 6,189,239.

Die Patentschrift US 5,282,327 betrifft einen Schlüpfschuh mit Fersenklappe und manueller Verriegelung, ähnlich den bekannten Bindungen von Skiern.

Die Patentschrift US 6,295,745 B1 beschreibt einen Skistiefel mit einer bistabilen Rückhalteeinrichtung zum Schutz vor Verletzungen, z.B. Knieverletzungen oder Beinbrüche, durch übermäßige Krafteinwirkung beim Skifahren. Hierzu springt der Schaft des Skischuhs bei übermäßiger Krafteinwirkung durch Verkippung etwas nach hinten.

Die Patentschrift US 5,481,814 beschreibt einen Schuh, der durch eine integrierte Zugfeder, die über einen Wegumkehrpunkt gespannt wird, in zwei unterschiedlichen Positionen fixiert wird. Besonders nachteilig an dieser Konstruktion jedoch ist, daß die Zugfeder in den beiden Endpostionen des Schuhs ihre geringste Kraftwirkung hat, so daß bei geschlossenen Schuh die primäre Rückhaltung am geringsten ist, sich der Schuh leicht öffnet und somit ein sicherer Verschluss nicht gegeben ist.

Neben dem unbeabsichtigten Öffnen des Schuhes liegt ein weiterer Unsicherheitsfaktor, der auch ein Unfallrisikiko in sich birgt, darin, dass diese Konstruktion nach unten offen ist und somit Verunreinigungen wie Steine, Erden oder ähnliches die Funktion nachhaltig beeinträchtigen können. Bedingt durch die notwendigen Bauhöhe der Sohle des Schuhes zur Aufnahme der Zugfeder ist das Funktionsdesign eingeschränkt, da nur stark auftragende Sohlenkonstruktionen verwendet werden können. Dies bewirkt jedoch eine erneute Unfallgefahr, da die Schwerpunktverlagerung nach oben ebenfalls ein Unfallrisiko in sich birgt. Die Sicherungsfunktion der Sohle des Schuhs gegen spitze oder scharfe Gegenstände unter der Lauffläche ist durch die Aussparung ebenfalls beeinträchtigt.

Die beschriebenen Erfindungen erfüllen entweder nicht vollständig den Anspruch des An- und Ausziehens ohne Zuhilfenahme der Hände, sind sehr aufwändig in der Produktion bzw. schwierig zu bedienen oder nicht hinreichend sicher.

Daher ist es eine Aufgabe der vorliegenden Erfindung, eine Vorrichtung, insbesondere einen Schuh bereitzustellen, welche einfach und kostengünstig herzustellen, einfach und schnell zu bedienen und/oder sicher ist.

Eine weitere Aufgabe der Erfindung ist es, einen Schuh bereitzustellen, welcher im wesentlichen ohne Zuhilfenahme der Hände zu öffnen und/oder zu schließen ist und/oder sich beim Abrollen nicht ungewollt öffnet.

Die Aufgabe der Erfindung wird in überraschend einfacher Weise bereits durch den Gegenstand des Anspruchs 1 gelöst.

Die Unteransprüche betreffen vorteilhafte Weiterbildungen der Erfindung.

Die erfindungsgemäße Vorrichtung zur Fußbekleidung, insbesondere ein Schuh, umfasst wenigstens eine Sohle, welche einstückig oder mehrteilig ausgebildet sein kann, und wenigstens ein Oberteil. Das Oberteil, vorzugsweise aus Leder, umschließt die Oberseite und Seiten des Fußes. Erfindungsgemäß umfasst die Vorrichtung ferner wenigstens ein bistabiles Element, d.h. ein Element, welches einen ersten und zweiten stabilen Zustand definiert.

Die Vorrichtung weist durch das bistabile Element einen ersten und zweiten Zustand, insbesondere geöffneten bzw. geschlossenen Zustand auf, welche mit dem ersten und zweiten Zustand des bistabilen Elements korrespondieren, wobei die Vorrichtung in vorteilhafter Weise bereits durch Auftreten von dem geöffneten in den geschlossenen Zustand überführbar ist. Dabei baut der Fuß beim Hineinschlüpfen in den Schuh Druck auf das bistabile Element auf, wodurch das bistabile Element in seinen zweiten stabilen Zustand springt und der Schuh den Fuß umschließt. D.h. das bistabile Element wird beim Schließen des Schuhs durch den Druck oder das Eigengewicht des Benutzers von dem ersten in den zweiten stabilen Zustand gebracht. Dies bewirkt eine Formänderung des Schuhs, der dadurch der Fußform angepasst wird und ein ungewolltes Herausziehen des Fußes verhindert.

Die Vorrichtung kann durch Festhalten des Absatzes mit dem anderen Fuß und hochziehen des Fußes oder durch Auftreten z.B. auf eine Kante unter gleichzeitiger Wölbung des bistabilen Elementes, z.B. durch Druck mit den Fußzehen leicht geöffnet werden. Im übrigen bleibt die Vorrichtung auch beim Auftreten auf eine Kante sicher geschlossen. Das bistabile Element läßt sich dabei vorzugsweise durch Biegung von dem ersten in den zweiten Zustand überführen.

Die Erfindung vereinfacht den Prozess des An- und Ausziehens des Schuhs. D.h. die Vorrichtung kann insbesondere für den Träger schnell und einfach ohne Zuhilfenahme der Hände geschlossen und/oder geöffnet werden. Weiterhin handelt es sich bei dem Schließmechanismus um eine preiswerte, verschleißfreie und einfache Konstruktion.

Ferner verbleibt das bistabile Element beim Abrollen des Fußes während des Gehens in dem zweiten Zustand und damit die Vorrichtung geschlossen. Dennoch ist das bistabile Element bevorzugt in Abrollrichtung elastisch, insbesondere in dem ersten und/oder zweiten Zustand biegeelastisch.

Das bistabile Element ist ähnlich einer Blattfeder oder blattfederartig ausgebildet und/oder umfasst eine Blattfeder, z.B. einen Abschnitt, welcher als Blattfeder ausgebildet ist, wobei insbesondere auf eine Spiralfeder verzichtet wird.

Die flächige Ausgestaltung, z.B. mit einer Materialstärke von kleiner als 5 mm, hat den Vorteil, dass das bistabile Element, z.B. im wesentlichen parallel, oberhalb der Sohle oder innerhalb des Schuhs angeordnet werden kann und auf der Sohle, insbesondere unmittelbar oder unter Zwischenschaltung weiterer Schichten, vorzugsweise flächig aufliegt. Das bistabile Element ist alternativ innerhalb der Sohle angeordnet, in die Sohle integriert oder eingebettet, von der Sohle umschlossen oder einstückig mit der Sohle ausgebildet. Damit ist der erfindungsgemäße Schuh optisch als solcher nicht erkennbar.

Bevorzugt ist noch zumindest eine Innensohle, z.B. eine sogenannte Brandsohle, welche mit dem Oberteil verbunden oder mit dieser einstückig ausgebildet sein kann, vorgesehen. Das bistabile Element ist dabei bevorzugt zwischen der Sohle und der Innensohle angeordnet oder eingebettet. Somit bilden die Sohle das bistabile Element und die Brandsohle bevorzugt einen Sandwich-artigen Aufbau.

Vorzugsweise ist das bistabile Element mit der Sohle, insbesondere flächig verbunden, z.B. vernietet, verschweißt, verklebt oder ähnlich, um eine feste und dauerhafte Verbindung zu erhalten.

Insbesondere umfasst das bistabile Element ein federndes Material, z.B. Metall, insbesondere Stahl oder Kunststoff, insbesondere Nylon. Ferner ist das bistabile Element bevorzugt einstückig ausgebildet, aus Blech gestanzt und/oder geprägt.

Das bistabile Element ist vorzugsweise in dem ersten und/oder zweiten Zustand zumindest abschnittsweise gekrümmt, gebogen oder gewölbt, um zumindest in dem geöffneten Zustand die Sohle in Längsrichtung zu verbiegen oder zu krümmen, so dass der Fuß leicht in den Schuh schlüpfen kann, ohne am Fersenteil hängen zu bleiben und trotzdem in dem geschlossenen Zustand ein bequemes Laufen ermöglicht ist. Durch das Umspringen des bistabilen Elements in den geschlossenen Zustand des Schuhs wird insbesondere ein ergonomisches Fußbett gebildet.

Gemäß einer einfachen aber dennoch wirkungsvollen beispielhaften Ausführungsform weist das bistabile Element zumindest einen ersten und zweiten Abschnitt auf, wobei der erste Abschnitt gegenüber dem zweiten Abschnitt derart verkürzt, z.B. geknickt oder gebogen ist, dass der zweite Abschnitt in dem ersten und/oder zweiten Zustand vorgespannt ist. Weiter kann zumindest noch ein dritter Abschnitt vorgesehen sein, welcher entsprechend dem ersten oder zweiten Abschnitt ausgebildet ist und der erste, zweite und dritte Abschnitt nebeneinander, also quer zur Laufrichtung angeordnet sind. Der Effekt der Bistabilität lässt sich aber auch durch andere Formgebungen, z.B. durch eine linsenförmige Prägung in einer ebenen Fläche erreichen.

Das bistabile Element ist bevorzugt derart ausgebildet, dass es mittels einer Kraftkomponente senkrecht zur Sohle von dem ersten in den zweiten Zustand und/oder umgekehrt überführbar ist. Dabei steigt die Kraftkomponente, welche entlang des Weges notwendig ist, während der Überführung insbesondere zumindest teilweise an.

Eine vorteilhafte Ausgestaltung der Erfindung umfasst eine einstückige, z.B. elastische Sohle, damit diese wasserdicht sein kann. Die Sohle kann aber auch eine oder mehrere Teilungen quer zur Längsrichtung aufweisen, so dass sie dem Verbiegen durch das elastische Element wenig Widerstand entgegensetzt. Um die Elastizität zu erhöhen, kann die Sohle auch ein Scharnier oder Filmscharnier aufweisen, welches sich z.B. im Bereich des Scheitelpunktes der Krümmung des bistabilen Elements befindet.

Eine vorteilhafte Weiterbildung der Erfindung umfasst ferner ein Mittel_zum automatischen Verengen der Vorrichtung, insbesondere des Oberteils, wenn die Vorrichtung vom geöffneten in den geschlossenen Zustand überführt wird. Dieses Mittel umfasst z.B. ein Band welches beim Überführen des bistabilen Elements von dem ersten in den zweiten Zustand nach unten gezogen wird, wobei durch den Zug das Oberteil verengt wird und somit der Fuß im Schuh Halt bekommt. Dies wird z.B. dadurch erreicht, dass das Band oder ein anderer Teil des Schuhs am bistabilen Element befestigt ist und beim Umspringen des bistabilen Elements vom dem ersten in den zweiten Zustand ein Stück in die Sohle hineingezogen wird.

Das Oberteil des Schuhs weist bevorzugt eine oder mehrere Teilungen quer zur Längsrichtung des Schuhs auf, so dass dem Aufbiegen durch das bistabile Element kein wesentlicher Widerstand entgegengesetzt wird und das Oberteil seine Form beibehält. Die Teile überlappen im geöffneten und geschlossenen Zustand, stoßen aneinander oder sind zueinander beabstandet.

Die Vorrichtung oder der Schuh werden insbesondere paarweise und mit einem Öffnungselement, z.B. einem Bänkchen, bereitgestellt, wobei die Vorrichtung und das Öffnungselement derart ausgebildet sind und miteinander zusammenwirken, dass beim Auftreten mit der Vorrichtung, genauer mit der Sohle auf das Bänkchen die Vorrichtung von dem geschlossenen in den geöffneten Zustand umspringt.

Im Folgenden wird die Erfindung unter Bezugnahme auf die Zeichnungen anhand von beispielhaften Ausführungsformen näher erläutert, wobei gleiche oder ähnliche Elemente mit gleichen Bezugszeichen versehen sind.

### Kurzbeschreibung der Figuren

Es zeigen:
- Fig. 1a: eine Ausführungsform des bistabilen Elements in dem ersten Zustand.
- Fig. 1b: das bistabile Element aus Fig. 1a in dem zweiten Zustand,
- Fig. 2: eine erste Ausführungsform des erfindungsgemäßen Schuhs in dem geöffneten Zustand,
- Fig. 3: den Schuh aus Fig. 2 in dem geschlossenen Zustand,
- Fig. 4: eine zweite Ausführungsform des erfindungsgemäßen Schuhs in einer teilweise geschnittenen Explosionsdarstellung,
- Fig. 5: den Schuh aus Fig. 4 in einer teilweise geschnittenen Darstellung in dem geöffneten Zustand,
- Fig. 6: den Schuh aus Fig. 4 in einer teilweise geschnittenen Darstellung in dem geschlossenen Zustand,
- Fig. 7: eine dritte Ausführungsform des erfindungsgemäßen Schuhs in einer teilweise geschnittenen Explosionsdarstellung,
- Fig. 8: eine vierte Ausführungsform des erfindungsgemäßen Schuhs in einer teilweise geschnittenen Darstellung in dem geöffneten Zustand und
- Fig. 9: den Schuh aus Fig. 8 in einer teilweise geschnittenen Darstellung in dem geschlossenen Zustand.

### Detaillierte Beschreibung der Erfindung

Bezugnehmend auf Fig. 1a und 1b ist ein bistabiles Element 5 in einer Ausführungsform der Erfindung in seinen beiden stabilen Zuständen dargestellt. In dem ersten stabilen Zustand (Fig. 1a) ist das bistabile Element 5 von oben gesehen konvex gebogen. Durch Drücken auf zwei äußere Abschnitte 2, welche eine Blattfeder repräsentieren, springt das bistabile Element 5 in den zweiten stabilen Zustand (Fig. 1b). Zwei Enden 4 des Elements bilden ein Widerlager für den Druck. Durch Einleiten von Biegekräften oder Ziehen an den äußeren Abschnitten 2 springt das Element 5 in den ersten Zustand zurück. Die beiden Enden 4 des Elements 5 bilden erneut die Widerlager für den Zug. Die Spannung der Blattfederabschnitte 2 wird durch einen durch Knicke verkürzten Mittelabschnitt 3 verursacht.

Bezugnehmend auf Fig. 2 ist eine Vorrichtung oder genauer ein Schuh 1 mit einer dreiteiligen Sohle 17 dargestellt, welche in dem geöffneten Zustand des Schuhs 1 durch das bistabile Element 5 nach oben gebogen ist, wobei die Biegung an Teilungen oder Trennstellen 11 in der Sohle 17 erfolgen und sich daraus eine Verschiebung an Teilungen oder Trennstellen 10 des Obermaterials ergibt. Durch die Biegung des bistabilen Elements 5 wird der Einstieg für den Fuß zusätzlich vergrößert. In diesem Zustand kann der Fuß leicht in den vorderen Teil des Schuhs hineinschlüpfen.

Beim Absenken des Fußes wird Druck auf das bistabile Element 5 ausgeübt, wodurch das bistabile Element 5 umspringt. Der Druck erfolgt auf die in Fig. 1a, 1b dargestellten in Längsrichtung zentralen und quer zur Längsrichtung äußeren Abschnitte 2. Das bistabile Element 5 wechselt in seinen zweiten stabilen Zustand (siehe Fig. 1b) wodurch die Sohle gerade wird (siehe Fig. 3) und sich ein normales gerades Fußbett ausbilden kann. Die Ferse wird dabei vom Fersenteil 9 umschlossen.

Fig. 3 zeigt den Schuh 1 im geschlossenen Zustand. Das bistabile Element 5 ist durch den Druck des Fußes in den zweiten Zustand umgesprungen. Der Schuh 1 umschließt den Fuß. Das Obermaterial oder das Teil 6 des Schuhs das den Spann überzieht, bzw. ein Band 7, ist durch das bistabile Element 5 heruntergezogen worden und umspannt den Fuß. Der Schuh verfügt nun über eine normale Sohle, die in Abrollrichtung elastisch ist.

Wie in Fig. 3 dargestellt ist, ist das bistabile Element in dem zweiten Zustand zumindest teilweise mittig nach unten bzw. von oben gesehen konkav gekrümmt oder gebogen. Insbesondere sind die äußeren Abschnitte 2 derart gekrümmt oder gebogen. Das bistabile Element 5 ist also dergestalt ausgebildet, dass beim Abrollen des Fußes eine Kraft in Richtung des zweiten Zustandes wirkt, wodurch das bistabile Element 5 beim Biegen der Sohle 17 in Abrollrichtung nicht in seinen ersten stabilen Zustand zurück springt. Beim Anheben des Schuhs bleibt der Schuh fest am Fuß, da er durch die Eigenspannung des bistabilen Elements 5 gehalten wird.

Das Band oder ein Gurt 7 ermöglichen es, die Größe des Obermaterials 6 zu ändern, so dass ein Formschluss entsteht, der verhindert, dass der Fuß aus dem Schuh herausgleitet. Durch eine Verbindung 13 des Obermaterials 6 über das Band 7 mit dem bistabilen und elastischen Element 5 wird der Schuh verengt, da sich das bistabile Element 5 beim Umspringen in den geschlossenen Zustand oberhalb bzw. innerhalb der Sohle 17 zumindest teilweise nach unten verschiebt und das Obermaterial 6 des Schuhs in Richtung der Sohle 17 zieht.

Beim Ausziehen blockiert der Träger das Fersenteil oder -element 9 oder einen Absatz 8 am Ende 12 des Schuhs z.B. mit seinem anderen Fuß und zieht den Fuß nach oben. Dadurch wird das Obermaterial 6 des Schuhs nach oben gezogen. Durch die Verbindung 13 des Obermaterials 6 über das Band 7 mit dem bistabilen Element 5 wird die Zugkraft auf die Abschnitte 2 (Fig. 1a, 1b) übertragen. Das bistabile Element 5 wechselt dadurch in seinen ersten stabilen Zustand und der Schuh biegt sich auf, so dass der Fuß leicht aus dem Schuh herausschlüpfen kann. Der Schuh befindet sich nun wieder in seinem geöffneten Zustand (Fig. 2) und wird durch das bistabile Element 5 in dieser Position gehalten.

Fig. 4 zeigt eine Explosionsdarstellung des Schuhs 1' vor seiner Montage. Das Obermaterial oder Oberteil 6 weist eine Schlaufe 18 auf, in welche das Band 7 einführbar und mittels z.B. eines Klettverschlusses 14 befestigbar ist, um eine individuelle Fußanpassung zu gewährleisten.

Das Band 7 ist ferner durch Schlitze in dem bistabilen Element 5 hindurchgefädelt und ggf. mit diesem im Bereich eines Abschnitts 13 verbunden, um beim Umspringen in den zweiten Zustand das Band 17 nach unten zu ziehen.

Eine Innen- oder Brandsohle 15 ist mit dem bistabilen Element 5 und der Sohle 17' mittels Nieten 16 sandwichartig verbunden und anschließend mit der Sohle 17' verklebt.

Bezugnehmend auf Fig. 5 ist der Schuh 1' in dem geöffneten Zustand gezeigt. Das bistabile Element 5 biegt die Sohle 17' in der Mitte nach oben und hält den Schuh 1 geöffnet, wobei die Biegung an einem Filmscharnier 19 in der Sohle 17' erfolgt.

Das Oberteil 6 weist einen vorderen und hinteren Abschnitt 6a bzw. 6b auf, welche beim Öffnen und Schließen gegeneinander verschieblich sind und an der Teilung oder Trennstelle 10 überlappen.

Das Band 7 kann, der individuellen Fußform entsprechend durch den Klettverschluss 14 die Weite des Obermaterials 6 einstellen. Da sich die Abschnitte 2 des bistabilen Elements beim Umspringen in den geschlossenen Zustand nach unten verschieben wird das Band 7 nach unten gezogen und damit das Obermaterial 6 des Schuhs verengt oder geschlossen.

Fig. 6 zeigt den Schuh 1' im geschlossenen Zustand. Der Schuh umschließt den Fuß. Das Band 7 ist durch das bistabile Element 5 heruntergezogen worden und spannt so das Obermaterial 6. Die Kombination aus dem hinten hochgeklappten Fersenteil 9 und der Verkleinerung des Querschnitts durch das Band 7 bzw. das Obermaterial 6 sorgt für einen sicheren Halt des Fuß im Schuh.

Fig. 7 zeigt den erfindungsgemäßen Schuh 1" ohne das Band 7. Der Verschluss erfolgt hier lediglich über das Einklappen des Fersenteils 9.

Das erneute Öffnen des Schuhs wird durch das Blockieren des Fersenteils 9 und ein Anheben Fußes erreicht. Die entstehenden Kräfte wirken auf das bistabile Element 5 an den äußeren Enden 4 (siehe Fig. 1a und 1b) und verbiegen diese entgegen der Abrollrichtung, wobei sich der Zustand des bistabilen Elements 5 ändert und sich der Schuh öffnet.

Fig. 8 und 9 zeigen einen Schuh 1"', welcher anstatt der offenen Teilungen 10 auf jeder Seite des Schuhs eine Dichtung 20 aufweist. Die Dichtung 20 ist als Zwischenabschnitt oder Lasche ausgebildet, der bzw. die mit dem vorderen und hinteren Abschnitt 6a bzw. 6b des Schuhs entlang von Kanten 20a bzw. 20b der Lasche 20 verbunden ist. Die Lasche 20 ist im wesentlichen trapez- oder dreicksförmig, ggf. aus elastischem Material, und faltet sich beim Schließen des Schuhs 1"' bevorzugt nach innen zusammen (Fig. 9), so dass im geschlossenen Zustand der vordere und hintere Abschnitt 6a bzw. 6b des Schuhs 1"' und die Lasche 20 in einem vorbestimmten Bereich überlappen. Dadurch, dass die Lasche 20 den vorderen und hinteren Schuhabschnitt 6a bzw. 6b entlang der Kanten 20a und 20b miteinander verbindet, ist der Schuh im geschlossenen und geöffneten Zustand im wesentlichen zumindest spritzwasserdicht.

## Patentansprüche

1. Vorrichtung zur Fußbekleidung (1) mit einem Schließmechanismus, insbesondere ein Schuh, umfassend
wenigstens eine Sohle (17, 17'),
wenigstens ein Oberteil (6), welches die Oberseite und die Seiten des Fußes umschließt und
wenigstens ein bistabiles Element (5) zum Öffnen und Schließen der Vorrichtung zur Fußbekleidung (1),
wobei die Vorrichtung zur Fußbekleidung (1) einen geöffneten Zustand (Fig. 2, 5, 8) definiert, wenn sich das bistabile Element (5) in einem ersten stabilen Zustand befindet und einen geschlossenen Zustand (Fig. 3, 6, 9) definiert, wenn sich das bistabile Element (5) in einem zweiten stabilen Zustand befindet,
**dadurch gekennzeichnet, dass**
das bistabile Element (5) blattfederartig ausgebildet ist, und/oder eine Blattfeder umfasst.

2. Vorrichtung (1) nach Anspruch 1,
wobei das bistabile Element (5) flächig ausgebildet ist.

3. Vorrichtung (1) nach einem der vorstehenden Ansprüche,
wobei das bistabile Element (5) oberhalb der Sohle (17, 17') angeordnet ist.

4. Vorrichtung (1) nach einem der vorstehenden Ansprüche, umfassend zumindest eine Innensohle (15), wobei das bistabile Element (5) zwischen der Sohle (17, 17') und der Innensohle (15) angeordnet ist.

5. Vorrichtung (1) nach einem der vorstehenden Ansprüche,
wobei das bistabile Element (5) in dem ersten und zweiten Zustand zumindest einen gekrümmten Abschnitt (2) aufweist.

6. Vorrichtung (1) nach einem der vorstehenden Ansprüche,
wobei das bistabile Element (5) in dem ersten und zweiten Zustand biegeelastisch ist.

7. Vorrichtung (1) nach einem der vorstehenden Ansprüche,
wobei das bistabile Element (5) durch Biegung von dem ersten in den zweiten Zustand überführbar ist.

8. Vorrichtung (1) nach einem der vorstehenden Ansprüche,
wobei das bistabile Element (5) zumindest einen ersten und zweiten Abschnitt (3, 2) umfasst und der erste Abschnitt (3) gegenüber dem zweiten Abschnitt (2) derart verkürzt ist, dass der zweite Abschnitt (2) in dem ersten und zweiten Zustand vorgespannt ist.

9. Vorrichtung (1) nach Anspruch 8,
wobei das bistabile Element (5) zumindest einen dritten Abschnitt (2, 3) umfasst, welcher entsprechend dem ersten oder zweiten Abschnitt (3, 2) ausgebildet ist und der erste, zweite und dritte Abschnitt (2, 3) nebeneinander angeordnet sind.

10. Vorrichtung (1) nach einem der vorstehenden Ansprüche,
wobei das bistabile Element (5) einstückig ausgebildet ist.

11. Vorrichtung (1) nach einem der vorstehenden Ansprüche,
wobei die Sohle (17, 17') einstückig ausgebildet ist und ein Filmscharnier (19) umfasst.

12. Vorrichtung (1) nach einem der vorstehenden Ansprüche, ferner umfassend ein Mittel (7) zum automatischen Verengen des Oberteils (6), wenn die Vorrichtung (1) vom geöffneten in den geschlossenen Zustand überführt wird.

13. Vorrichtung (1) nach Anspruch 12,
wobei das Mittel zum automatischen Verengen des Oberteils (6) ein Band (7) umfasst, welches beim Überführen des bistabilen Elements (5) von dem ersten in den zweiten Zustand nach unten gezogen wird.

14. Anordnung umfassend die Vorrichtung (1) nach einem der vorstehenden Ansprüche und ein Öffnungselement, wobei die Vorrichtung (1) und das Öffnungselement derart ausgebildet sind, dass beim Auftreten mit der Vorrichtung (1) auf das Öffnungselement die Vorrichtung (1) von dem geschlossenen in den geöffneten Zustand überführbar ist.

## Claims

1. Apparatus for footwear (1) with a closing mechanism, especially a shoe, comprising
at least a sole (17, 17'),
at least an upper part (6) which surrounds the upper side and the sides of the foot and
at least a bistable element (5) for opening and closing the apparatus for footwear (1),
whereby the apparatus for footwear (1) defines an open state when the bistable element (5) is in a first stable state and a closed state when the bistable element (5) is in a second stable state,
**characterised in that**
the bistable element (5) is formed in the manner of a leaf spring.

2. Apparatus according to claim 1,
wherein the bistable element (5) is formed so as to be flat.

3. Apparatus (1) according to one of the preceding claims, wherein the bistable element (5) is arranged above the sole (17, 17').

4. Apparatus (1) according to one of the preceding claims, comprising at least an inner sole (15), whereby the bistable element (5) is arranged between the sole (17, 17') and the inner sole (15).

5. Apparatus (1) according to one of the preceding claims, wherein the bistable element (5) comprises at least one bent section (2) in the first and second state.

6. Apparatus (1) according to one of the preceding claims, wherein the bistable element (5) is flexurally elastic in the first and second state.

7. Apparatus (1) according to one of the preceding claims, wherein the bistable element (5) can be transferred from the first into the second state through bending.

8. Apparatus (1) according to one of the preceding claims, wherein the bistable element (5) comprises at least a first and second section (3, 2) and the first section is shortened in relation to the second section (2) in such a way that the second section (2) is pretensioned in the first and second state.

9. Apparatus according to claim 8,
wherein the bistable element (5) comprises at least a third section (2, 3) which is formed corresponding to the first or second section (3, 2) and the first, second and third sections (2, 3) are arranged beside each other.

10. Apparatus (1) according to one of the preceding claims, wherein the bistable element (5) is formed in one piece.

11. Apparatus (1) according to one of the preceding claims, wherein the sole (17, 17') is formed in one piece and comprises an integral hinge (19).

12. Apparatus (1) according to one of the preceding claims, further comprising means (8) for automatically narrowing the upper part (6) when the apparatus is transferred from the open into the closed state.

13. Apparatus (1) according to claim 12,
wherein the means for automatic narrowing of the upper part (6) comprise a band (7) which is drawn downwards upon transferring the bistable element (5) from the first into the second state.

14. Arrangement comprising the apparatus (1) according to one of the preceding claims and an opening element,
wherein the apparatus (1) and the opening element are formed in such a way that upon treading, with the apparatus (1), on the opening element the apparatus (1) can be transferred from the closed into the open state.

## Revendications

1. Dispositif pour l'habillage du pied (1) avec un mécanisme de fermeture, en particulier une chaussure, comprenant
au moins une semelle (17, 17'),
au moins une partie supérieure (6), qui entoure le côté supérieur et les côtés du pied et
au moins un élément (5) bistable pour l'ouverture et la fermeture du dispositif pour l'habillage du pied (1),
le dispositif pour l'habillage du pied (1) définissant un état ouvert (figures 2, 5, 8), lorsque l'élément (5) bistable se trouve dans un premier état stable et définit un état fermé (figures 3, 6, 9) lorsque l'élément (5) bistable se trouve dans un second état stable,
**caractérisé en ce que**
l'élément (5) bistable est conçu en forme de ressort à lames et/ou comprend un ressort à lames.

2. Dispositif (1) selon la revendication 1, l'élément (5) bistable étant conçu plan.

3. Dispositif (1) selon l'une quelconque des revendications précédentes, l'élément (5) bistable étant disposé au-dessus de la semelle (17, 17').

4. Dispositif (1) selon l'une quelconque des revendications précédentes, comprenant au moins une semelle intérieure (15), l'élément (5) bistable étant disposé entre la semelle (17, 17') et la semelle intérieure (15).

5. Dispositif (1) selon l'une quelconque des revendications précédentes, l'élément (5) bistable présentant au moins une partie (8) courbée dans le premier et le second état.

6. Dispositif (1) selon l'une quelconque des revendications précédentes, l'élément (5) bistable étant élastique en flexion dans le premier et le second état.

7. Dispositif (1) selon l'une quelconque des revendications précédentes, l'élément (5) bistable pouvant être transféré par pliage du premier dans le second état.

8. Dispositif (1) selon l'une quelconque des revendications précédentes, l'élément (5) bistable comprenant au moins une première et une seconde partie (3, 2) et la première partie (3) étant raccourcie par rapport à la seconde partie (2) de telle sorte que la seconde partie (2) est pré-tendue dans le premier et le second état.

9. Dispositif (1) selon la revendication 8, l'élément (5) bistable comprenant au moins une troisième partie (2, 3) qui est conçue en fonction de la première partie ou de la seconde partie (3, 2), et la première, la seconde et la troisième partie (2, 3) étant disposées les unes à côté des autres.

10. Dispositif (1) selon l'une quelconque des revendications précédentes, l'élément (5) bistable étant conçu d'une seule pièce.

11. Dispositif (1) selon l'une quelconque des revendications précédentes, la semelle (17, 17') étant conçue d'une seule pièce et comprenant une charnière à film (19) .

12. Dispositif (1) selon l'une quelconque des revendications précédentes, comprenant en outre un moyen (7) pour le rétrécissement automatique de la partie supérieure (6) lorsque le dispositif (1) est transféré de l'état ouvert dans l'état fermé.

13. Dispositif (1) selon la revendication 12, le moyen pour le rétrécissement automatique de la partie supérieure (6) comprenant une bande (7) qui est tirée vers le bas lors du transfert de l'élément (5) bistable du premier état dans le second état.

14. Agencement comprenant le dispositif (1) selon l'une quelconque des revendications précédentes et un élément d'ouverture, le dispositif (1) et l'élément d'ouverture étant conçus de telle sorte que, lors de l'apparition avec le dispositif (1) sur l'élément d'ouverture, le dispositif (1) peut être transféré de l'état fermé dans l'état ouvert.
